# FASCICULE DE BREVET EUROPEEN

(11) **EP 1 803 492 B1**
(45) Date de publication et mention de la délivrance du brevet: **18.03.2009**
(21) Numéro de dépôt: 06292005.3
(22) Date de dépôt: 20.12.2006
(51) Int. Cl.: A63H 33/12

(54) **Jeu d'assemblage pour jeunes enfants**
Bauspiel für Kleinkinder
Construction game for young children

(30) Priorité: 28.12.2005 FR 0513428
(43) Date de publication de la demande: 04.07.2007
(73) Titulaire: Meccano, 92586 Clichy (FR)
(72) Inventeur: Froment, Stéphane, 64200 Biarritz (FR)
(74) Mandataire: Bentz, Jean-Paul

(56) Documents cités:
- CA-A1- 2 233 158
- DE-A1- 2 000 654
- FR-A- 2 521 445
- US-A- 3 645 036

## Description

L'invention concerne, de façon générale, le domaine des jouets éducatifs et d'éveil.

Plus précisément, l'invention concerne un jeu d'assemblage comportant au moins une vis, un écrou, et un ensemble de modules, chaque vis présentant une tête et un fût fileté propre à recevoir un écrou muni d'un taraudage, chaque écrou comportant une butée prolongée par un manchon, et chaque module présentant au moins un orifice d'assemblage permettant l'introduction d'une vis destinée à l'assembler à au moins un autre module pour former un empilement défini entre la tête de cette vis et l'écrou, une fois cet écrou engagé sur le fût de cette vis.

Bien que beaucoup de jeux de ce type soient connus depuis longtemps comme le montre notamment le brevet US 3 645 036, ces jeux sont généralement destinés à des enfants d'âge scolaire et particulièrement intéressés à réaliser des constructions relativement élaborées.

L'invention a au contraire pour but de proposer un jeu d'assemblage simple, bien adapté aux jeunes et très jeunes enfants.

A cette fin, le jeu de l'invention, par ailleurs conforme à la définition générique qu'en donne le préambule ci-dessus, est essentiellement caractérisé en ce que le manchon de chaque écrou présente, à l'opposé de la butée, au moins un premier bourrelet périphérique externe élastique, en ce que chaque orifice d'assemblage de chaque module est dimensionné pour recevoir le manchon de l'écrou, et en ce que le premier bourrelet, après introduction du manchon de l'écrou dans les orifices alignés d'un empilement au moins formé d'un premier et d'un dernier modules, borde l'orifice d'assemblage du dernier module en adoptant une configuration d'expansion radiale, et comprime axialement cet empilement pour en maintenir la cohésion avant même l'introduction de la vis dans l'écrou, ce jeu étant destiné aux jeunes enfants.

Grâce à cet agencement, le jeune enfant peut réaliser un assemblage en n'ayant en mains, à chaque instant du montage, qu'au maximum deux éléments de l'assemblage final.

De préférence, chaque orifice d'assemblage de chaque module comprend au moins un lamage dimensionné pour recevoir la butée de l'écrou, ce lamage bordant cet orifice d'assemblage et bloquant en rotation la butée de l'écrou qui y est engagée.

La butée et le manchon de l'écrou sont très avantageusement réalisés dans un matériau élastiquement déformable, le taraudage de l'écrou étant alors formé par un insert rigide noyé au moins dans la butée de cet écrou.

Le manchon de l'écrou et l'épaisseur des modules peuvent en outre être dimensionnés de manière que la vis, une fois serrée sur l'écrou, s'appuie sur le manchon de cet écrou en comprimant axialement et en dilatant radialement le premier bourrelet périphérique, sans s'appuyer directement sur l'empilement de modules, cette disposition permettant d'éviter le serrage ou le desserrage intempestifs de la vis par pivotement relatif des modules assemblés.

Il peut en outre être judicieux de prévoir que le manchon de l'écrou présente, à proximité de la butée, au moins un second bourrelet périphérique externe élastique, et que ce second bourrelet, après introduction du manchon de l'écrou dans l'orifice d'assemblage d'un module, borde cet orifice d'assemblage en adoptant une configuration d'expansion radiale.

Chaque module peut présenter au moins deux orifices d'assemblage et le manchon de l'écrou et l'épaisseur des modules peuvent être dimensionnés pour former des empilements de deux modules.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue éclatée en perspective d'un exemple d'assemblage susceptible d'être réalisé avec un jeu conforme à l'invention;
- la figure 2 est une vue éclatée en coupe de l'assemblage illustré à la figure 1;
- la figure 3 est une vue de dessus agrandie d'un écrou utilisé dans l'assemblage illustré aux figures 1 et 2; et
- la figure 4 est une vue en coupe agrandie du détail repéré par la référence IV sur la figure 2.

Comme annoncé précédemment, l'invention concerne un jeu d'assemblage du type de ceux qui comprennent notamment des vis telles que la vis 1, des écrous tels que l'écrou 2, et des modules tels que les modules 3 et 4.

Chaque écrou est muni d'un taraudage 22, et chaque vis 1 présente une tête 10 et un fût fileté 11 propre à recevoir le taraudage 22 d'un écrou 2.

Chacun des modules tels que 3 et 4 présente un ou plusieurs orifices d'assemblage, par exemple deux orifices tels que 31 et 32 pour le module 3, et 41, 42 pour le module 4.

Chaque orifice tel que 31 permet l'introduction d'une vis 1 qui permet d'assembler le module 3 correspondant à par exemple un autre module 4, et de former ainsi un empilement de ces modules après engagement d'un écrou 2 sur le fût 11 de cette vis 1.

Selon l'invention, chaque écrou 2 comporte une butée 20 prolongée par un manchon 21, ce manchon présentant un ou plusieurs bourrelets périphériques externes élastiques, par exemple 211 et 212. Le premier bourrelet 211 est formé à distance de la butée 20, tandis que le deuxième bourrelet 212 est formé à proximité de cette butée.

Par ailleurs, les orifices d'assemblage, tels que 31, 32 et 41, 42, sont dimensionnés pour recevoir sans jeu le manchon 21 d'un écrou 2.

Les figures 1 et 2 montrent un assemblage, en cours de réalisation, de deux modules 3 et 4 au moyen de l'écrou 2 et de la vis 1.

Dans cet exemple, et de façon chronologique, le manchon 21 de l'écrou 2 est d'abord introduit dans l'orifice 31 du module 3 jusqu'à ce que la butée 20 s'inscrive dans le lamage 500 bordant la partie inférieure de l'orifice 31.

Pendant cette opération, le bourrelet 212 est comprimé radialement lors du passage à travers l'orifice 31, cette déformation étant par exemple rendue possible en réalisant le manchon creux 21 de l'écrou 2 dans un matériau élastiquement déformable.

A la fin de cette première opération, le bourrelet 212, qui a repris sa forme originelle, borde la partie supérieure de l'orifice 31 en adoptant sa configuration d'expansion radiale maximale et reste solidaire du module 3, de sorte que ce module et l'écrou 2 ne forment ensemble qu'une seule et même pièce.

Après alignement de l'orifice 41 du module 4 avec l'orifice 31 du module 3, le manchon 21 de l'écrou 2, lié au module 3, est alors introduit dans cet orifice 41.

Pendant cette opération, le bourrelet 211 est comprimé radialement lors du passage à travers l'orifice 41, cette déformation étant à nouveau rendue possible grâce par exemple à l'élasticité du manchon creux 21 de l'écrou 2.

A la fin de cette deuxième première opération, le bourrelet 211, qui a repris sa forme originelle, borde la partie supérieure de l'orifice 41 en adoptant sa configuration d'expansion radiale maximale, et reste solidaire du module 4, de sorte que l'écrou 2, le module 3, et ce module 4 ne forment ensemble qu'une seule et même pièce.

Dans l'exemple illustré, le manchon 21 de l'écrou 2, l'épaisseur des lamages, et l'épaisseur E des modules 3 et 4 sont juste dimensionnés pour que le bourrelet 211 exerce une légère traction axiale sur le bord de l'orifice 41, donc une légère compression axiale sur l'empilement des deux modules 3 et 4, lorsque la butée 20 est en appui dans le fond du lamage 500 bordant l'orifice 31 à sa partie inférieure.

La cohésion de l'empilement des modules 3 et 4 réalisé par l'écrou 2 étant ainsi assurée, l'enfant peut introduire la vis 1 dans l'écrou 2 et la serrer, toujours en ne tenant que deux pièces entre ses mains.

Lors du serrage de la vis 1 dans l'écrou 2, la base 100 de la tête 10 de cette vis vient porter sur l'extrémité 200 de l'écrou 2 sans toucher le module 4, c'est-à-dire sans appuyer directement sur l'empilement formé par les modules 3 et 4.

Grâce à cet agencement, le pivotement relatif des modules 3 et 4 autour de l'axe de la vis 1 ne peut conduire ni à serrer cette vis, ni à la desserrer.

Une fois complètement serrée sur l'écrou 2, la vis 1, en s'appuyant sur l'extrémité 200 de l'écrou 2, comprime axialement le bourrelet périphérique 211 du manchon 21 et dilate radialement ce bourrelet, provoquant un serrage doux de l'empilement des modules 3 et 4.

Comme le montrent les figures 2 et 4, la butée 20 et le manchon 21 de l'écrou 2 peuvent être réalisés par moulage dans le même matériau, et très avantageusement dans un matériau élastiquement déformable.

Dans ce cas, le taraudage 22 de l'écrou 2 peut alors être formé par un insert rigide 221, par exemple en polypropylène, noyé dans l'épaisseur de la butée 20 de cet écrou.

De même, la vis 1 peut être réalisée par un moulage bi-matière, et comprendre un noyau de polypropylène formant le fût 11 et une partie centrale de la tête 10, cette partie centrale étant recouverte d'un élastomère offrant un grand confort au toucher et du même type que celui utilisé pour réaliser le manchon 21 de l'écrou 2.

## Revendications

1. Jeu d'assemblage comportant au moins une vis (1), un écrou (2), et un ensemble de modules (3, 4), chaque vis (1) présentant une tête (10) et un fût fileté (11) propre à recevoir un écrou (2) muni d'un taraudage (22), chaque écrou comportant une butée (20) prolongée par un manchon (21), et chaque module (3, 4) présentant au moins un orifice d'assemblage (31, 32; 41, 42) permettant l'introduction d'une vis (1) destinée à l'assembler à au moins un autre module (4, 3) pour former un empilement défini entre la tête (10) de cette vis (1) et l'écrou (2), une fois cet écrou (2) engagé sur le fût (11) de cette vis (1), **caractérisé en ce que** le manchon (21) de chaque écrou (2) présente, à l'opposé de la butée (20), au moins un premier bourrelet périphérique externe élastique (211), **en ce que** chaque orifice d'assemblage (31, 32; 41, 42) dé chaque module (3, 4) est dimensionné pour recevoir le manchon (21) de l'écrou (2), et **en ce que** le premier bourrelet (211), après introduction du manchon (21) de l'écrou (2) dans les orifices alignés (31, 41) d'un empilement au moins formé d'un premier et d'un dernier modules (3, 4), borde l'orifice d'assemblage (41) du dernier module (4) en adoptant une configuration d'expansion radiale, et comprime axialement cet empilement (3, 4) pour en maintenir la cohésion avant même l'introduction de la vis (1) dans l'écrou (2), ce jeu étant destiné aux jeunes enfants.

2. Jeu d'assemblage suivant la revendication 1, **caractérisé en ce que** chaque orifice d'assemblage (31, 32; 41, 42) de chaque module (3, 4) comprend au moins un lamage (500) dimensionné pour recevoir la butée (20) de l'écrou (2), ce lamage (500) bordant cet orifice d'assemblage (31, 32; 41, 42) et bloquant en rotation la butée (20) de l'écrou (2) qui y est engagée.

3. Jeu d'assemblage suivant l'une quelconque des revendications précédentes, **caractérisé en ce que** la butée (20) et le manchon (21) de l'écrou (2) sont réalisés dans un matériau élastiquement déformable et **en ce que** le taraudage (22) de l'écrou (2) est formé par un insert rigide (221) noyé au moins dans la butée (20) de cet écrou.

4. Jeu d'assemblage suivant la revendication 3, **caractérisé en ce que** le manchon (21) de l'écrou (2) et l'épaisseur (E) des modules (3, 4) sont dimensionnés de manière que la vis (1), une fois serrée sur l'écrou (2), s'appuie sur le manchon (21) de cet écrou (2) en comprimant axialement le premier bourrelet périphérique (211) et en le dilatant radialement, sans s'appuyer directement sur l'empilement de modules (3, 4).

5. Jeu d'assemblage suivant l'une quelconque des revendications précédentes, **caractérisé en ce que** le manchon (21) de l'écrou (2) présente, à proximité de la butée (20), au moins un second bourrelet périphérique externe élastique (212), et **en ce que** ce second bourrelet (212), après introduction du manchon (21) de l'écrou (2) dans l'orifice d'assemblage (31) d'un module (3), borde cet orifice d'assemblage (31) en adoptant une configuration d'expansion radiale.

6. Jeu d'assemblage suivant l'une quelconque des revendications précédentes, **caractérisé en ce que** chaque module (3, 4) présente au moins deux orifices d'assemblage (31, 32; 41, 42) et **en ce que** le manchon (21) de l'écrou (2) et l'épaisseur (E) des modules (3, 4) sont dimensionnés pour former des empilements de deux modules.

## Claims

1. Assembly game comprising at least one screw (1), a nut (2) and a set of modules (3, 4), each screw (1) having a head (10) and a threaded barrel (11) able to receive a nut (2) provided with a female thread (22), each nut comprising a stop (20) extended by a sleeve (21), and each module (3, 4) having at least one assembly orifice (31, 32; 41, 42) allowing the introduction of a screw (1) intended to connect it to at least one other module (4, 3) in order to form a stack defined between the head (10) of this screw (1) and the nut (2), once this nut (2) is engaged on the barrel (11) of this screw (1), **characterised in that** the sleeve (21) of each nut (2) has, opposite the stop (20), at least a first elastic external peripheral protrusion (211), **in that** each assembly orifice (31, 32; 41, 42) of each module (3, 4) is sized so as to receive the sleeve (21) of the nut (2), and **in that** the first protrusion (211), after introduction of the sleeve (21) of the nut (2) in the aligned orifices (31, 41) of a stack at least formed by a first and last module (3, 4), borders the assembly orifice (41) of the last module (4) while adopting a radial expansion configuration, and axially compresses this stack (3, 4) in order to maintain the cohesion thereof even before the introduction of the screw (1) into the nut (2), this game being intended for young children.

2. Assembly game according to claim 1**, characterised in that** each assembly orifice (31, 32; 41, 42) of each module (3, 4) comprises at least one countersink (500) sized so as to receive the stop (20) of the nut (2), this countersink (500) bordering this assembly orifice (31, 32; 41, 42) and rotationally locking the stop (20) of the nut (2) that is engaged therein.

3. Assembly game according to any one of the preceding claims, **characterised in that** the stop (20) and the sleeve (21) of the nut (2) are produced from an elastically deformable material and **in that** the female thread (22) on the nut (2) is formed by a rigid insert (221) embedded at least in the stop (20) of this nut.

4. Assembly game according to claim 3, **characterised in that** the sleeve (21) of the nut (2) and the thickness (E) of the modules (3, 4) are sized so that the screw (1), once clamped on the nut (2), bears on the sleeve (21) of this nut (2) while axially compressing the first peripheral protrusion (211) and expanding it radially, without bearing directly on the stack of modules (3, 4).

5. Assembly game according to any one of the preceding claims, **characterised in that** the sleeve (21) of the nut (2) has, close to the stop (20), at least one second elastic external peripheral protrusion (212), and **in that** this second protrusion (212), after introduction of the sleeve (21) of the nut (2) in the assembly orifice (31) of a module (3), borders this assembly orifice (31) while adopting a radial expansion configuration.

6. Assembly game according to any one of the preceding claims, **characterised in that** each module (3, 4) has at least two assembly orifices (31, 32; 41, 42) and **in that** the sleeve (21) of the nut (2) and the thickness (E) of the modules (3, 4) are sized so as to form stacks of two modules.

## Patentansprüche

1. Montagespiel mit wenigstens einer Schraube (1), einer Mutter (2) und einer Gruppe von Modulen (3, 4), wobei jede Schraube (1) einen Kopf (10) und einen Gewindeschaft (11) aufweist, der eine mit einem Innengewinde (22) versehene Mutter (2) aufnehmen kann, wobei jede Mutter einen durch eine Hülse (21) verlängerten Anschlag (20) umfasst und jedes Modul (3, 4) wenigstens eine Montageöffnung (31, 32; 41, 42) aufweist, welche die Einführung einer Schraube (1) ermöglicht, die dazu bestimmt ist, an wenigstens ein weiteres Modul (4, 3) montiert zu werden, um einen zwischen dem Kopf (10) dieser Schraube (1) und der Mutter (2) gebildeten Stapel zu bilden, wenn diese Mutter (2) an den Schaft (11) dieser Schraube (1) angreift, **dadurch gekennzeichnet, dass** die Hülse (21) jeder Mutter (2) gegenüber dem Anschlag (20) wenigstens eine elastische äußere Umfangswulst (211) aufweist, dass jede Montageöffnung (31, 32; 41, 42) jedes Moduls (3, 4) so dimensioniert ist, dass diese die Hülse (21) der Mutter (2) aufnehmen kann, und dass die erste Wulst (211) nach Einführung der Hülse (21) der Mutter (2) in die ausgerichteten Öffnungen (31, 41) wenigstens eines aus einem ersten und einem letzten Modul (3, 4) gebildeten Stapels die Montageöffnung (41) des letzten Moduls (4) einfasst und dabei die Konfiguration einer radialen Expansion annimmt und diesen Stapel (3, 4) axial zusammendrückt, um damit den Zusammenhalt noch vor der Einführung der Schraube (1) in die Mutter (2) aufrechtzuerhalten, wobei dieses Spiel für Kleinkinder bestimmt ist.

2. Montagespiel nach Anspruch 1, **dadurch gekennzeichnet, dass** jede Montageöffnung (31, 32; 41, 42) jedes Moduls (3, 4) wenigstens eine Senkung (500) umfasst, die so dimensioniert ist, dass diese den Anschlag (20) der Mutter (2) aufnehmen kann, wobei diese Senkung (500) diese Montageöffnung (31, 32; 41, 42) einfasst und den Anschlag (20) der Mutter (2), die dort eingesetzt ist, an einer Drehung hindert.

3. Montagespiel nach einem der vorhergehenden Ansprüche, **dadurch gekennzeichnet, dass** der Anschlag (20) und die Hülse (21) der Mutter (2) aus einem verformbaren elastischen Material hergestellt sind und dass das Innengewinde (22) der Mutter (2) durch einen steifen Einsatz (221) gebildet ist, der wenigstens in den Anschlag (20) dieser Mutter eingebettet ist.

4. Montagespiel nach Anspruch 3, **dadurch gekennzeichnet, dass** die Hülse (21) der Mutter (2) und eine Dicke (E) der Module (3, 4) derart dimensioniert sind, dass die Schraube (1), sobald sie auf die Mutter (2) gedrückt wird, sich an der Hülse (21) dieser Mutter (2) abstützt und dabei die erste Umfangswulst (211) axial zusammendrückt und dabei radial ausdehnt, ohne sich direkt an den Stapel der Module (3, 4) abzustützen.

5. Montagespiel nach einem der vorhergehenden Ansprüche, **dadurch gekennzeichnet, dass** die Hülse (21) der Mutter (2) in der Nähe des Anschlags (20) wenigstens eine zweite elastische äußere Umfangswulst (212) aufweist und dass die zweite Wulst (212), nach Einführung der Hülse (21) der Mutter (2) in die Montageöffnung (31) eines Moduls (3) diese Montageöffnung (31) einfasst und die Konfiguration einer radialen Expansion annimmt.

6. Montagespiel nach einem der vorhergehenden Ansprüche, **dadurch gekennzeichnet, dass** jedes Modul (3, 4) wenigstens zwei Montageöffnungen (31, 32; 41, 42) aufweist und dass die Hülse (41) der Mutter (2) und die Dicke (E) der Module (3, 4) so dimensioniert sind, dass diese die Stapel aus zwei Modulen bilden.
